# EUROPÄISCHE PATENTSCHRIFT

(11) **EP 3 501 063 B1**
(45) Veröffentlichungstag und Bekanntmachung des Hinweises auf die Patenterteilung: **16.09.2020**
(21) Anmeldenummer: 16782037.2
(22) Anmeldetag: 12.10.2016
(51) Int. Cl.: H01R 4/48, H01R 4/50

(54) **ELEKTRISCHE KONTAKTANORDNUNG UND VERFAHREN ZUR HERSTELLUNG EINES ELEKTRISCHEN KONTAKTES**
ELECTRICAL CONTACT ARRANGEMENT AND METHOD FOR ESTABLISHING ELECTRICAL CONTACT
ENSEMBLE DE CONTACT ÉLECTRIQUE ET PROCÉDÉ D'ÉTABLISSEMENT D'UN CONTACT ÉLECTRIQUE

(43) Veröffentlichungstag der Anmeldung: 26.06.2019
(73) Patentinhaber: Siemens Aktiengesellschaft, 80333 München (DE)
(72) Erfinder: BÖHM, Matthias, 91564 Neuendettelsau (DE); SCHMITT, Daniel, 92353 Postbauer-Heng (DE)
(86) Internationale Anmeldenummer: PCT/EP2016/074412
(87) Internationale Veröffentlichungsnummer: WO 2018/068842

(56) Entgegenhaltungen:
- DE-A1- 2 827 241
- DE-A1-102014 014 536
- US-A- 3 671 924
- US-A- 5 810 628
- US-A1- 2010 011 571

## Beschreibung

Die Erfindung betrifft eine elektrische Kontaktanordnung für Hochspannungsanwendungen mit einem ersten und einem zweiten Kontaktstück.

Die beiden Kontaktstücke werden in bekannten Kontaktanordnungen zur Herstellung eines elektrischen Kontaktes miteinander in einer geeigneten Weise in Verbindung gebracht, so dass ein elektrischer Strom über die Kontaktstücke fließen kann.

Gemäß einer bekannten Methode zur Verbindung der Kontaktstücke werden diese miteinander verschraubt. Insbesondere bei Hochspannungsanwendungen muss eine solche Schraubverbindung relativ massiv ausgeführt sein, weil hohe Ströme im höheren kA-Bereich über die Kontaktanordnung fließen können. Eine derart massiv ausgeführte Kontaktanordnung ist jedoch mit einem hohen Aufwand bei der Herstellung und Trennung des elektrischen Kontaktes verbunden. Eine solche Trennung ist beispielsweise bei einer Wartung zweier über die beiden Kontaktstücke miteinander verbundenen Komponenten einer Hochspannungsanlage notwendig. Insbesondere Lösung der massiven Schraubverbindung ist in diesem Fall aufwendig. Darüber hinaus besteht die Notwendigkeit einer sicheren Verstauung loser Befestigungselemente wie beispielsweise Schrauben, Muttern und Unterlegscheiben, wodurch der Aufwand weiter erhöht ist.

US 2010/011571 offenbart eine Kontaktanordnung für Hochspannungsanwendungen.

Aus der DE 10 2014 014 536 A1 ist eine Anordnung zur Herstellung eines elektrischen Kontaktes bekannt, bei der mittels Drehung eines teils exzentrischen Steuerflächenelementes eine Klemmverbindung zwischen zu kontaktierenden Elementen hergestellt wird.

Weitere Anordnung dieser Art sind auch aus der DE 28 27 241 A1, der US 3 671 924 A sowie der US 5 810 628 A bekannt. Aufgabe der Erfindung ist es, eine artgemäße Kontaktanordnung vorzuschlagen, die möglichst zuverlässig in Betrieb ist, und die eine möglichst einfache Herstellung und Trennung des elektrischen Kontaktes ermöglicht.

Die Aufgabe wird bei einer artgemäßen Kontaktanordnung erfindungsgemäß dadurch gelöst, dass zur Herstellung eines elektrischen Kontaktes das zweite Kontaktstück mittels Drehung einer mit dem ersten Kontaktstück verbundenen und drehbar gelagerten, zumindest abschnittsweite exzentrischen Klemmstange zwischen dem ersten Kontaktstück und der Klemmstange verklemmbar ist.

Der Begriff exzentrische Klemmstange ist im Zusammenhang mit der Erfindung derart zu verstehen, dass die Klemmstange entlang ihrer Längsrichtung an einem oder mehreren Stellen oder Abschnitten oder auch entlang der gesamten Länge einen Querschnitt aufweist, derart dass eine Rotationsbewegung der Klemmstange in eine Translationsbewegung in der Art einer Kurbelwelle umgewandelt werden kann.

Eine exzentrische Klemmstange ist in diesem Sinne zum Beispiel eine Klemmstange mit einem elliptischen Querschnitt, eine ein- oder mehrkantige Klemmstange, wobei eine Längskante der Klemmstange sich zumindest abschnittsweise entlang der Längsrichtung der Klemmstange erstreckt oder auch eine Klemmstange mit einem oder mehreren Exzentern.

Die erfindungsgemäße Kontaktanordnung ist somit derart ausgestaltet, dass die beiden Kontaktstücke zur Herstellung des elektrischen Kontaktes eine Klemmverbindung miteinander ausbilden können. Die Klemmverbindung ist durch die Drehung der Klemmstange erreicht und ist somit lösbar. Durch eine entgegengesetzte Drehung der Klemmstange kann die Verklemmung der Kontaktstücke wieder rückgängig gemacht werden.

Ein wesentlicher Vorteil der erfindungsgemäßen Kontaktanordnung ist der reduzierte Aufwand bei einer Trennung des elektrischen Kontaktes. Lösung massiver Schraubverbindungen entfällt, was den Zeitaufwand reduziert. Es werden keine losen Befestigungselemente verwendet. Die Verklemmung der Kontaktstücke erfolgt durch eine einfach und schnell durchzuführende Drehung der Klemmstange. Auf diese Weise kann der Zeitaufwand bei der Herstellung und Trennung des elektrischen Kontaktes reduziert werden. Zugleich ist durch die Klemmverbindung der Kontaktstücke ein zuverlässiger elektrischer Kontakt auch bei hohen Strömen durch die Kontaktanordnung gewährleistet.

Eine bei der Verklemmung der Kontaktstücke erreichte Spannkraft ist zweckmäßigerweise derart zu wählen, dass diese zum Beispiel der Kraft einer entsprechenden Verschraubung entspricht. Hierbei ergibt sich eine funktionale Abhängigkeit von der Fläche, da eine Klemmverbindung im Normalfall größere Wirkflächen aufweist als eine vergleichbare Schraubverbindung.

Gemäß einer Ausführungsform der Erfindung sind die Kontaktstücke zumindest teilweise flächig ausgebildet und liegen in einem verklemmten Zustand der Kontaktanordnung zumindest abschnittsweise aneinander an, wobei die Klemmstange derart angeordnet ist, dass eine Längskante der Klemmstange eine Anpresskraft auf die zumindest abschnittsweise aneinander anliegenden Kontaktstücke ausübt, so dass das zweite Kontaktstück zwischen dem ersten Kontaktstück und der Klemmstange lösbar verklemmt ist. Demnach ist die Klemmstange eine kantige Klemmstange mit einer Längskante entlang der Längsrichtung der Klemmstange. Das zweite Kontaktstück kann demnach zur Herstellung des elektrischen Kontaktes zwischen das erste Kontaktstück und die Klemmstange eingeschoben werden, so dass die beiden Kontaktstücke zumindest teilweise übereinander liegen und aneinander flächig anliegen. Die Klemmstange kann dann um einen vorbestimmten Winkel gedreht werden. Die Längskante der Klemmstange weist nach der Drehung geeigneterweise in Richtung zu den Kontaktstücken hin und übt die Anpresskraft auf diese aus. Die Klemmstange kann mit dem ersten Kontaktstück beispielsweise mittels geeigneter Schraubelemente verbunden sein. Die Trennung der Kontaktstücke kann auf einfache Weise durch entgegengesetzte Drehung der Klemmstange und Herausschieben des zweiten Kontaktstückes erfolgen.

Vorzugsweise ist die Anpresskraft über ein Federelement auf die Kontaktstücke übertragbar. Demnach ist wenigstens ein Federelement vorgesehen, das derart angeordnet ist, dass die Anpresskraft im verklemmten Zustand von der Klemmstange über das wenigstens ein Federelement auf die Kontaktstücke übertragen ist. Durch die Verwendung des Federelementes erfolgt die Übertragung der Anpresskraft besonders homogen. Eigene Untersuchungen haben ergeben, dass auf diese Weise der elektrische Kontakt besonders zuverlässig ist. Auch bei sehr hohen Strömen durch die Kontaktanordnung entstehen hierbei im Wesentlichen keine markanten Strommarken oder Schwachstellen an den Kontaktstücken.

Als besonders vorteilhaft wird angesehen, wenn das Federelement wenigstens eine Tellerfeder umfasst. Die wenigstens eine Tellerfeder kann auf einer dem ersten Kontaktstück zugewandten Seite der Klemmstange angeordnet sein. Im verklemmten Zustand drückt die Längskante der Klemmstange auf die Tellerfeder, die die Anpresskraft auf die Kontaktstücke überträgt. Gemäß einer Variante sind mehrere Tellerfedern vorgesehen, die entlang der Klemmstange angeordnet sind. Tellerfedern weisen den Vorteil einer besonders homogenen Kraftübertragung auf.

Gemäß einer Ausführungsform der Erfindung ist eine Rückstellfeder vorgesehen, die derart angeordnet ist, dass eine Federkraft der Rückstellfeder entgegen der Anpresskraft wirkt. Die Rückstellfeder kann beispielsweise in einem Innenraum der Tellerfeder angeordnet sein. Die Rückstellfeder hat die Funktion, einen Abstand zwischen der Klemmstange beziehungsweise der Tellerfeder und dem ersten Kontaktstück herzustellen, wenn sich die Kontaktanordnung nicht im verklemmten Zustand befindet. Der Abstand zwischen der Klemmstange bzw. Tellerfeder und dem ersten Kontaktstück ist zweckmäßigerweise derart bemessen, dass das Einschieben des zweiten Kontaktstückes zwischen das erste Kontaktstück und die Klemmstange bzw. die Tellerfeder problemlos möglich ist. Auf diese Weise ist eine weitere Vereinfachung der Herstellung und Trennung des elektrischen Kontaktes erreicht. Die Rückstellfeder kann beispielsweise eine Spiralfeder sein.

Bei Hochspannungsanwendungen mit Nennspannungen von mehreren kV können hohe Nennströme von mehreren Hundert kA auftreten. Darüber hinaus können jedoch auch Spitzenströme von über 1 MA auftreten. Daher ist die Kontaktanordnung zum zumindest kurzzeitigen Führen von Strömen oberhalb von 1 MA, besonders bevorzugt oberhalb von 1,5 MA auszulegen.

Vorzugsweise weist die Längskante der Klemmstange eine Fase auf. Mit anderen Worten ist die Längskante mit einer Abflachung versehen. Dies verhindert insbesondere, dass die Klemmstange im verklemmten Zustand der Kontaktanordnung seitlich verrutscht bzw. verdreht, so dass die Klemmstange nicht mehr genügend Anpresskraft ausüben kann.

Gemäß einer Ausführungsform der Erfindung weist die Klemmstange einen mehrkantigen Querschnitt auf. Beispielsweise kann die Klemmstange ein Vierkant sein. Eine mehrkantige Ausführung der Klemmstange bewirkt vorteilhaft, dass die zuverlässige Drehung der Klemmstange erleichtert wird. Die Drehung der Klemmstange kann beispielsweise mittels eines geeigneten Werkzeugs erfolgen, das über eine dem Querschnitt der Klemmstange entsprechende Ausnehmung aufweist.

Die Erfindung betrifft ferner eine elektrische Einrichtung mit einem Schaltmodul, das wenigstens einen Leistungshalbleiterschalter umfasst, und mit einem Speichermodul.

Eine solche elektrische Einrichtung findet beispielsweise in Anlagen zur Hochspannungsgleichstromübertragung (HGÜ) Anwendung. Dort kommen sogenannte Powermodule zum Einsatz, die beispielsweise in einer Reihenschaltung miteinander verbunden sind. Jedes Powermodul ist darüber hinaus mit einem Energiespeicher, geeigneterweise einem Kondensator, verbunden. Bei einem Ausfall eines Powermoduls und bei Wartungsarbeiten an den Powermodulen muss insbesondere die Verbindung zwischen dem Powermodul und dem Kondensator getrennt werden.

Die Aufgabe der Erfindung ist es, eine artgemäße elektrische Einrichtung bereitzustellen, die möglichst zuverlässig und wartungsleicht ist.

Die Aufgabe wird bei einer artgemäßen elektrischen Einrichtung dadurch gelöst, dass zwischen dem Schaltmodul und dem Speichermodul ein elektrischer Kontakt mittels einer erfindungsgemäßen Kontaktanordnung herstellbar ist.

Die Vorteile der erfindungsgemäßen elektrischen Einrichtung ergeben sich insbesondere aus den zuvor beschriebenen Vorteilen der erfindungsgemäßen Kontaktanordnung. Aufgrund der einfachen Herstellung und Trennung des Kontaktes kann insbesondere auch die Wartungszeit verkürzt werden.

Alle zuvor beschriebenen Ausführungsbeispiele und Varianten der erfindungsgemäßen Kontaktanordnung können auch im Zusammenhang mit der erfindungsgemäßen Einrichtung realisiert werden.

Sollen das Schaltmodul und das Speichermodul über mehr als einen elektrischen Kontakt miteinander verbunden werden, so ist es selbstverständlich möglich, einen oder mehrere der Kontakte mittels der erfindungsgemäßen Kontaktanordnung herzustellen.

Das Schaltmodul kann mehrere Leistungshalbleiterschalter umfassen, die in einer Halbbrückenschaltung miteinander verbunden sind. Gemäß anderer Varianten ist das Schaltmodul als dem Fachmann bekannte Vollbrückenschaltung, Double-Clamp-Schaltung oder andere geeignete Schaltungen realisiert. Eine Reihenschaltung der Schaltmodule kann einen Phasenzweig eines dem Fachmann bekannten modularen Mehrstufenumrichters bilden, wobei der Phasenzweig sich zwischen einem Gleichspannungspol und einem Wechselspannungsanschluss des Mehrstufenumrichters erstreckt.

Die Erfindung betrifft ferner ein Verfahren zur Herstellung eines elektrischen Kontaktes zwischen zwei zumindest teilweise flächigen Kontaktstücken.

Der Erfindung liegt hierbei die Aufgabe zugrunde, ein solches Verfahren anzugeben, das eine möglichst zuverlässige und zugleich einfach herzustellende und zu trennende elektrische Verbindung der Kontaktstücke zu ermöglichen.

Die Aufgabe wird bei einem solchen Verfahren erfindungsgemäß dadurch gelöst, dass die Kontaktstücke zumindest abschnittsweise aneinander angelegt werden und eine mit dem ersten Kontaktstück verbundene, entlang einer Längsachse drehbar gelagerte, kantige Klemmstange um einen vorbestimmten Drehwinkel gedreht wird, so dass eine Längskante der Klemmstange eine Anpresskraft auf die zumindest abschnittsweise aneinander anliegenden Kontaktstücke ausübt, wobei das zweite Kontaktstück zwischen dem ersten Kontaktstück und der Klemmstange verklemmt wird.

Die Vorteile des erfindungsgemäßen Verfahrens ergeben sich insbesondere aus der Verwendung der erfindungsgemäßen Kontaktanordnung. Insbesondere bei Wartung der mittels des erfindungsgemäßen Verfahrens elektrisch kontaktierten Komponenten ergeben sich die bereits beschriebenen Vorteile bezüglich verringerter Wartungszeit und Wartungsaufwand.

Das erfindungsgemäße Verfahren eignet sich zum Einsatz mit allen zuvor beschriebenen Ausführungsformen und Varianten der erfindungsgemäßen Kontaktanordnung.

Die Erfindung soll im Folgenden anhand der Figuren 1 bis 5 weiter erläutert werden.
Figur 1 zeigt ein Ausführungsbeispiel einer erfindungsgemäßen Kontaktanordnung in einer schematischen Darstellung;
Figur 2 zeigt das Ausführungsbeispiel der Figur 1 in einer schematischen Seitendarstellung;
Figur 3 zeigt einen Ausschnitt eines weiteren Ausführungsbeispiels der Kontaktanordnung in einer schematischen Darstellung;
Figur 4 den Ausschnitt der Figur 3 in einem verklemmten Zustand der Kontaktanordnung;
Figur 5 zeigt ein Ausführungsbeispiel einer erfindungsgemäßen elektrischen Einrichtung in einer schematischen Darstellung.

Im Einzelnen ist in Figur 1 ein Ausführungsbeispiel einer erfindungsgemäßen Kontaktanordnung 1 dargestellt. Die Kontaktanordnung 1 umfasst ein erstes Kontaktstück 2 und ein zweites Kontaktstück 3. Das erste Kontaktstück 2 bildet im vorliegenden Ausführungsbeispiel einen Pol eines in Figur 1 figürlich nicht dargestellten Speichermoduls. Das zweite Kontaktstück 3 bildet einen Busbar zum Anschluss an ein ebenfalls figürlich nicht dargestelltes Schaltmodul. Beide Kontaktstücke 2, 3 sind zumindest teilweise flächig ausgebildet und in der Darstellung der Figur 1 abschnittsweise übereinander liegend.

Eine vierkantige Klemmstange 4 ist über Verbindungsmittel 51, 52 mit dem ersten Kontaktstück 2 verbunden. Zwischen der Klemmstange 4 und dem ersten Kontaktstück 2 sind zwei Tellerfedern 61 und 62 angeordnet.

Das zweite Kontaktstück 3 weist zwei Ausnehmungen 71 und 72 auf. Eine Öffnungsbreite der Ausnehmungen 71, 72 ist jeweils etwas größer als ein Durchmesser der zylinderförmigen Verbindungsmittel 51 bzw. 52, jedoch kleiner als ein Durchmesser der Tellerfedern 61 bzw. 62. Auf diese Weise kann das zweite Kontaktstück 3 zwischen die Tellerfedern 61, 62 und das erste Kontaktstück 2 geschoben werden, so dass die beiden Kontaktstücke abschnittsweise aneinander anliegen.

In Figur 2 ist eine Seitenansicht der Anordnung aus Figur 1 dargestellt. Aus Übersichtlichkeitsgründen sind daher in den Figuren 1 und 2 gleiche Teile mit gleichen Bezugszeichen versehen.

Es ist zu erkennen, dass die Verbindungsmittel 51 über einen Befestigungsfuß 8 verfügen, der für einen festen Verschluss mit dem ersten Kontaktstück 2 sorgt (beispielsweise durch Verschraubung).

In der Darstellung der Figuren 1 und 2 befindet sich die Kontaktanordnung 1 in einem verklemmten Zustand. Dabei sind die beiden Kontaktstücke 2 und 3 miteinander verklemmt, so dass ein zuverlässiger elektrischer Kontakt zur Führung hoher Ströme von mehreren kA zwischen den Kontaktstücken 2, 3 hergestellt ist. Die Klemmstange 4 ist dazu in einer Position, in der eine Längskante 9 der Klemmstange 4 (im vorliegenden Beispiel eine von vier Längskanten) in Richtung auf das zweite Kontaktstück 3 weist. In dieser Stellung übt die Klemmstange 4 eine Anpresskraft auf die Tellerfeder 61 aus. Die Tellerfeder 61 überträgt diese Anpresskraft auf die beiden Kontaktstücke 2 und 3 und sorgt für deren Verklemmung. Die Tellerfeder 61 ermöglicht darüber hinaus eine flächig homogene Kraftverteilung auf die Kontaktstücke 2, 3.

Das prinzipielle Funktionsprinzip der Herstellung des elektrischen Kontaktes ist in den Figuren 3 und 4 am Beispiel einer erfindungsgemäßen Kontaktanordnung 10 näher dargestellt. Aus Gründen der Übersichtlichkeit sind in den Figuren 3 und 4 lediglich eine vierkantige Klemmstange 11 sowie eine Tellerfeder 12 dargestellt. Die übrige Ausführung der Kontaktanordnung 10 entspricht hierbei derjenigen gemäß dem Ausführungsbeispiel der Figuren 1 und 2.

In der Darstellung der Figur 3 befindet sich die Klemmstange 11 in einer Stellung, bei der die Tellerfeder 12 entspannt ist. Eine Seitenlänge L der Klemmstange ist mit einem Doppelpfeil angedeutet. Die Klemmstange 11 ist bezüglich einer Längsachse drehbar gelagert. Die Längsachse verläuft hierbei senkrecht zur Zeichenebene.

Zur Herstellung eines elektrischen Kontaktes zwischen den Kontaktstücken wird die Klemmstange 11 um einen vorbestimmten Winkel gedreht. Konkret wird die Klemmstange 11 so lange gedreht, bis eine Längskante 13 in Richtung auf die Kontaktstücke bzw. die Tellerfeder 12 weist. Die Drehung der Klemmstange 11 ist in Figur 4 durch einen Pfeil W angedeutet und erfolgt im dargestellten Beispiel um einen Winkel von 45°. Ein Diagonal-Durchmesser der Klemmstange 11 ist mit einem Doppelpfeil D gekennzeichnet.

Der Abstand zwischen einem Mittelpunkt der Klemmstange 11 und dem ersten Kontaktstück ist konstant, so dass die Klemmstange 11 in der in Figur 4 dargestellten Stellung eine Anpresskraft auf die Tellerfeder 12 ausübt. Die Tellerfeder 12 verformt sich aufgrund der Anpresskraft und überträgt diese flächig auf die Kontaktstücke, so dass das zweite Kontaktstück zwischen der Klemmstange 11 und dem ersten Kontaktstück verklemmt wird. In einem Innenraum der Tellerfeder 12 ist eine Rückstellfeder 14 angeordnet. Die Rückstellfeder 14 ist eine Spiralfeder. Befindet sich die Kontaktanordnung 10 nicht im verklemmten Zustand, so ist die Rückstellfeder 14 entspannt. Sie sorgt für einen Abstand zwischen dem ersten Kontaktstück und der Klemmstange 11 und erleichtert damit das Einschieben des zweiten Kontaktstücks zwischen diese. Im verklemmten Zustand der Kontaktanordnung 10, der in Figur 4 dargestellt ist, ist die Rückstellfeder zusammengedrückt. Hierbei wirkt die Federkraft der Rückstellfeder entgegen der Anpresskraft.

Die Längskante 13 der Klemmstange 11 weist eine Fase 131 auf. Die Längskante 13 läuft demnach nicht spitz zu, sondern weist eine Abflachung auf. Die Fase 131 sorgt im verklemmten Zustand der Klemmanordnung 10 dafür, dass die Klemmstange 11 aus ihrer Position (wie in Figur 4) nicht herausrutscht und somit die Zuverlässigkeit des elektrischen Kontaktes zwischen den Kontaktstücken erhöht.

In der Figur 5 ist ein Ausführungsbeispiel einer erfindungsgemäßen elektrischen Einrichtung 15 dargestellt. Die elektrische Einrichtung 15 umfasst ein Schaltmodul 16, das über zwei externe Anschlüsse 17 und 18 verfügt. Das Schaltmodul 16 kann mittels der Anschlüsse 17 und 18 mit anderen baugleichen Schaltmodulen beispielsweise unter Ausbildung einer Reihenschaltung verbunden werden. Das Schaltmodul 16 umfasst zwei Leistungshalbleiterschalteinheiten 19, 20, die jeweils einen IGBT-Schalter (191, 192) und eine antiparallele Diode umfassen. Die Leistungshalbleiterschalteinheiten 19, 20 sind miteinander in einer dem Fachmann bekannten Weise als Halbbrückenschaltung verbunden. Ferner umfasst das Schaltmodul 16 zwei Klemmen 21 und 22 zum Anschluss an ein Speichermodul 23.

Das Speichermodul 23 umfasst einen Kondensator. Ferner umfasst das Speichermodul 23 zwei Klemmen 24 und 25 zum Anschluss an das Schaltmodul 16.

Die Verbindung der Klemme 21 des Schaltmoduls 16 mit der Klemme 24 des Speichermoduls 23 erfolgt mittels der Kontaktanordnung 1, die den Aufbau gemäß dem Ausführungsbeispiel der Figuren 1 und 2 aufweist. Entsprechend erfolgt die Verbindung der Klemme 22 des Schaltmoduls 16 mit der Klemme 25 des Speichermoduls 23 mittels einer weiteren, baugleichen Kontaktanordnung 1.

## Patentansprüche

1. Elektrische Kontaktanordnung (1) für Hochspannungsanwendungen mit einem ersten und einem zweiten Kontaktstück (2, 3), **dadurch gekennzeichnet, dass**
zur Herstellung eines elektrischen Kontaktes das zweite Kontaktstück (3) mittels Drehung einer mit dem ersten Kontaktstück (2) verbundenen und drehbar gelagerten, zumindest abschnittsweise exzentrischen Klemmstange (4) zwischen dem ersten Kontaktstück (2) und der Klemmstange (4) verklemmbar ist, wobei
die Kontaktanordnung (1, 10) zum Führen von Strömen oberhalb von 1 MA ausgelegt ist.

2. Kontaktanordnung (1) nach Anspruch 1, wobei die Kontaktstücke (2, 3) zumindest teilweise flächig ausgebildet sind und in einem verklemmten Zustand der Kontaktanordnung (1) zumindest abschnittsweise aneinander anliegen, wobei die Klemmstange (4) derart angeordnet ist, dass eine Längskante (9) der Klemmstange (4) eine Anpresskraft auf die zumindest abschnittsweise aneinander anliegenden Kontaktstücke (2, 3) ausübt, so dass das zweite Kontaktstück (3) zwischen dem ersten Kontaktstück (2) und der Klemmstange (4) lösbar verklemmt ist.

3. Kontaktanordnung (1) nach Anspruch 2, wobei die Anpresskraft über ein Federelement (61 ,62) auf die Kontaktstücke übertragbar ist.

4. Kontaktanordnung (1) nach Anspruch 3, wobei das Federelement (61, 62) wenigstens eine Tellerfeder umfasst.

5. Kontaktanordnung (10) nach Anspruch 4, wobei eine Rückstellfeder (14) vorgesehen ist, die derart angeordnet ist, dass eine Federkraft der Rückstellfeder (14) entgegen der Anpresskraft wirkt.

6. Kontaktanordnung (10) nach einem der vorangehenden Ansprüche, wobei die Klemmstange (11) einen mehrkantigen Querschnitt aufweist.

7. Kontaktanordnunq (10) nach Anspruch 6, wobei die Längskante (13) der Klemmstange (11) eine Fase (131) aufweist.

8. Elektrische Einrichtung (15) mit einem Schaltmodul (16), das wenigstens einen Leistungshalbleiterschalter (191, 192) umfasst, und mit einem Speichermodul (23), wobei zwischen dem Schaltmodul (16) und dem Speichermodul (23) ein elektrischer Kontakt mittels einer Kontaktanordnung (1) nach einem der Ansprüche 1 bis 7 herstellbar ist.

## Claims

1. Electrical contact arrangement (1) for high-voltage applications, having a first contact piece (2) and a second contact piece (3), **characterized in that**, in order to establish electrical contact, the second contact piece (3) can be clamped, by rotating a clamping rod (4) which is connected to the first contact piece (2), is rotatably mounted and is eccentric at least in sections, between the first contact piece (2) and the clamping rod (4), wherein the contact arrangement (1, 10) is designed to conduct currents above 1 MA.

2. Contact arrangement (1) according to Claim 1, wherein the contact pieces (2, 3) are at least partially flat and rest against one another at least in sections in a clamped state of the contact arrangement (1), wherein the clamping rod (4) is arranged in such a manner that a longitudinal edge (9) of the clamping rod (4) exerts a pressing force on the contact pieces (2, 3) which rest against one another at least in sections, with the result that the second contact piece (3) is releasably clamped between the first contact piece (2) and the clamping rod (4).

3. Contact arrangement (1) according to Claim 2, wherein the pressing force can be transferred to the contact pieces via a spring element (61, 62).

4. Contact arrangement (1) according to Claim 3, wherein the spring element (61, 62) comprises at least one plate spring.

5. Contact arrangement (10) according to Claim 4, wherein a restoring spring (14) is provided and is arranged in such a manner that a spring force of the restoring spring (14) acts counter to the pressing force.

6. Contact arrangement (10) according to one of the preceding claims, wherein the clamping rod (11) has a polygonal cross section.

7. Contact arrangement (10) according to Claim 6, wherein the longitudinal edge (13) of the clamping rod (11) has a bevel (131).

8. Electrical device (15) having a switching module (16), which comprises at least one power semiconductor switch (191, 192), and having a storage module (23), wherein electrical contact can be established between the switching module (16) and the storage module (23) by means of a contact arrangement (1) according to one of Claims 1 to 7.

## Revendications

1. Agencement (1) électrique de contact pour des applications de haute tension, comprenant une première et une deuxième pièces (2, 3) de contact, **caractérisé en ce que**
pour la production d'un contact électrique, la deuxième pièce (3) de contact peut, au moyen d'une rotation d'une tige (4) de serrage excentrique, au moins par endroit, reliée à la première pièce (2) de contact et montée tournante, être serrée entre la première pièce (2) de contact et la barre (4) de contact, l'agencement (1, 10) de contact étant conçu pour le passage de courants au dessus de 1 MA.

2. Agencement (1) de contact suivant la revendication 1, dans lequel les pièces (2, 3) de contact sont constituées, au moins en partie, en nappe et, lorsque l'agencement (1) de contact est à l'état serré, sont en contact l'une sur l'autre, au moins par endroit, la barre (4) de contact étant disposée de manière à ce qu'un bord (9) longitudinal de la barre (4) de contact applique une force de pression sur les pièces (2, 3) de contact s'appliquant l'une à l'autre, au moins par endroit, de façon à ce que la deuxième pièce (3) de contact soit serrée de manière amovible entre la première pièce (2) de contact et la barre (4) de serrage.

3. Agencement (1) de contact suivant la revendication 2, dans lequel la force de pression peut être transmise à la pièce de contact par un élément (61, 62) de ressort.

4. Agencement (1) de contact suivant la revendication 3, dans lequel l'élément (61, 62) de ressort comprend au moins un ressort à disque.

5. Agencement (10) de contact suivant la revendication 4, dans lequel il est prévu un ressort (14) de rappel, disposé de manière à ce qu'une force du ressort (14) de rappel agisse en s'opposant à la force de pression.

6. Agencement (10) de contact suivant l'une des revendications précédentes, dans lequel la barre (11) de serrage a une section transversale polygonale.

7. Agencement (10) de contact suivant la revendication 6, dans lequel le bord (13) longitudinal de la barre (11) de serrage a un biseau (131).

8. Dispositif (15) électrique ayant un module (16) de coupure, qui comprend au moins un interrupteur (191, 192) à semi-conducteur de puissance, et ayant un module (23) accumulateur, dans lequel un contact électrique, entre le module (16) de coupure et le module (23) accumulateur, peut être ménagé au moyen d'un agencement (1) de contact suivant l'une des revendications 1 à 7.
